# EUROPÄISCHE PATENTSCHRIFT

(11) **EP 2 476 630 B1**
(45) Veröffentlichungstag und Bekanntmachung des Hinweises auf die Patenterteilung: **04.03.2015**
(21) Anmeldenummer: 12151006.9
(22) Anmeldetag: 12.01.2012
(51) Int. Cl.: B65D 71/70

(54) **Fasszwischenlage**
Intermediate stacking plate for barrels
Plaque intermédiaire pour l'empilage de fûts

(30) Priorität: 12.01.2011 DE 202011001376 U; 27.10.2011 DE 202011107188 U
(43) Veröffentlichungstag der Anmeldung: 18.07.2012
(73) Patentinhaber: Derin-Holzapfel GmbH & Co. Grundbesitz und Beteiligungs KG, 37276 Meinhard-Frieda (DE)
(72) Erfinder: Derin, Martin-Carl, 37276 Meinhard-Frieda (DE)
(74) Vertreter: Schwabe - Sandmair - Marx

(56) Entgegenhaltungen:
- EP-A1- 1 970 323
- WO-A1-97/47526
- DE-U- 7 045 468
- DE-U1- 20 219 202
- GB-A- 2 175 878

## Beschreibung

Die Erfindung betrifft eine Fasszwischenlage, die eine flächige Grundstruktur aufweist und eine von dieser Grundstruktur abragende Befestigungsstruktur. Eine Fasszwischenlage verbindet beim Stapeln von Fässern jeweils zwei übereinander angeordnete Lagen von Fässern, die beispielsweise auf einer Europalette gestapelt werden.

Partyfässer mit unterschiedlichen Volumina erfreuen sich beim Endverbraucher einer immer größer werdenden Beliebtheit und werden zunehmend in Getränke- und Supermärkten angeboten. Dabei werden die Fässer zum Verkauf in der Regel auf Paletten präsentiert, auf denen sich mehrere übereinander gestapelte Lagen von Fässern befinden. Um die Fassstapel einigermaßen zu stabilisieren, werden die Fässer oft in Kartonbehältern angeboten oder durch andere Maßnahmen gesichert, die ein Umstürzen der Fassstapel verhindern sollen. Solche Verpackungen werden mit abnehmender Zahl von verbleibenden Fässern oft unansehnlich und bedürfen daher einer besonderen Aufmerksamkeit durch das Personal. Alternativ können die Fässer versetzt zueinander angeordnet werden oder von Hand am Point of Sale zum Beispiel pyramidenartig aufgeschichtet werden. Zum Transport werden die übereinander angeordneten Lagen von Fässern oft durch Papp- oder Papiereinlagen voneinander getrennt, oder beim Transport innerhalb der Brauerei direkt übereinander gestapelt. Die Pappzwischenlagen können bei Regen aufgeweicht werden und dadurch die Stabilität der Fassstapel verringern. Stapel aus direkt übereinander gestellten Fässern können bei plötzlichem Stopp des Transportmittels, zum Beispiel eines Gabelstaplers, oder beim Überfahren von Schwellen destabilisiert werden.

Die DE 202 19 202 U1 betrifft eine Positionier- und Transporthilfe zur Fixierung von Fässern. Die Positionier- und Transporthilfe kann eine Zwischenlage für übereinander gestapelte Lagen von Fässern bilden, mit Vorsprüngen und Vertiefungen, die in die Oberseite der Fässer einer unteren Lage eingreifen und den Umfang eines unteren Endes der Fässer der unmittelbar darüber liegenden Lage umfassen.

Die GB 2 175 878 A betrifft eine Fasszwischenlage, die Lagen von übereinander gestapelten Fässern trennt, wobei die Fasszwischenlage Vorsprünge und Vertiefungen aufweist. Die Vorsprünge können in eine Oberseite der Fässer einer unteren Lage eingreifen, und die Fässer der unmittelbar darüber liegenden Lage können mit einem Rand in die Vertiefungen eingreifen. Die Fasszwischenlage verhindert ein Verrutschen der Fässer auf einer Palette und relativ zueinander.

Es ist eine Aufgabe der Erfindung, einen Gegenstand zur Verfügung zu stellen, der ein einfaches und sicheres Übereinanderstapeln von Fässern ermöglicht.

Gelöst wird diese Aufgabe durch eine Fasszwischenlage gemäß dem Anspruch 1.

Die Erfindung betrifft eine Fasszwischenablage zum Stapeln von Fässern mit einer flächigen Grundstruktur und wenigstens einer von der Grundstruktur abragenden Verbindungsstruktur. Die Grundstruktur weist eine Oberseite und eine Unterseite auf, von der die Verbindungsstruktur bevorzugt als sockelförmige Vertiefung bzw. Erhebung abragt.

Die Verbindungsstruktur weist zumindest einen ersten Durchmesser auf, der größer ist als ein Außendurchmesser eines Fasses, bevorzugt eines Normfasses, an einem ersten Ende, und einen zweiten Durchmesser, der größer ist als der erste Durchmesser und kleiner als ein Außendurchmesser des Fasses an seinem zweiten Ende.

Das heißt, der erste Durchmesser der Verbindungsstruktur ist so groß, dass er einen Durchmesser eines Fassendes umfasst und der zweite Durchmesser der Verbindungsstruktur ist so groß, dass er in einen am anderen Ende des Fasses gebildeten Rand innen eingesetzt werden kann. Dabei können die Begriffe umfassen und einsetzen bedeuten, dass das entsprechende Fassende an seinem Umfang ganz oder nur abschnittsweise von der Verbindungsstruktur umgriffen wird bzw. die Verbindungsstruktur ganz oder nur abschnittsweise in den Rand des Fassendes eingreift.

Die Verbindungsstruktur bildet also sowohl eine Aufnahme oder Einfassung für das eine Fassende eines ersten Fasses und einen Eingriff oder ein Passstück für das andere Fassende eines zweiten Fasses, mit einer Form, die bevorzugt gleich der des ersten Fasses ist. Die Verbindungsstruktur verbindet daher bevorzugt Fässer, die direkt übereinander gestapelt werden, bei denen die Fassenden gleich ausgerichtet sind und die keinen seitlichen Versatz zueinander aufweisen. Mit anderen Worten, auf einer Oberseite eines Fasses einer ersten Reihe wird beim Stapeln immer die Unterseiten eines Fasses der zweiten Reihe aufgesetzt, oder umgekehrt. Die Verbindungsstruktur liegt zwischen der ersten Reihe und der zweiten Reihe Fässer und verhindert, dass die Fässer linear horizontal gegeneinander verschoben werden können.

Die Aufnahme und das Passstück können beispielsweise als kegelstumpfförmige Ausbuchtung der Grundstruktur gebildet sein, mit einem offenen Kegelstumpfboden, der eine Einfassung für das eine Fassende bildet und einem geschlossenen Kegelstumpfende, das das Passstück für das andere Fassende bildet.

Wenn die Fasszwischenlage für mehr als ein Fass ausgelegt ist, das heißt, die Grundstruktur mehrere Verbindungsstrukturen aufweist, ragen diese bevorzugt in gleicher Richtung von der Grundstruktur ab. Möglich ist auch eine alternierende Anordnung, bei der einige Verbindungsstrukturen von der Oberseite der Grundstruktur abragen, andere Verbindungsstrukturen von der Unterseite der Grundstruktur abragen. Auch in diesem Fall können die Verbindungsstrukturen identisch sein, was bedeutet, dass die Fässer entsprechend auf der Palette gestapelt werden müssen, das heißt, einige Fässer mit ihrer Unterseite auf der Palette aufliegen, andere dagegen mit ihrer Oberseite, wobei als Unterseite des Fasses die Seite bezeichnet wird, die dem Zapfhahn am nächsten liegt.

Bei mehreren Verbindungsstrukturen können alle Verbindungsstrukturen gleich gebildet sein, so dass mit einer Fasszwischenlage Fässer gleicher Bauart übereinander gestapelt werden können. Wenig bevorzugt kann eine Fasszwischenlage aber auch Verbindungsstrukturen unterschiedlicher Umfangsformen aufweisen, so dass auf einer Palette Fasslagen mit nebeneinander angeordneten Fässern unterschiedlicher Formen aber einer bevorzugt im Wesentlichen gleichen Höhe übereinander gestapelt werden können. Es ist offensichtlich, dass in diesem Fall bei mehreren Lagen bevorzugt Fässer mit gleicher Form übereinander gestapelt werden können, das heißt, dass jede Fasslage bezogen auf die Ebene der Fasszwischenlage bzw. Grundstruktur der Fasszwischenlage die gleiche Anordnung von Fässern aufweist.

Die flächige Grundstruktur kann an den vier Ecken abgerundet sein, um Verletzungen von Personen oder der Verpackung an scharfen Ecken zu vermeiden. Da die fertig bestückten Paletten zum Transport eingestretcht werden, könnten scharfe oder kantige Ecken zum Einreißen der Folie führen, was durch die gerundeten Ecken verhindert wird. Einmal eingerissene Stretchfolien können beim Transport weiter aufreißen, so dass die Gefahr eines Transportschadens an den Fässern erhöht wird.

Die Grundstruktur der Fasszwischenlage kann an wenigstens einer Seite abgekantet sein, um Verletzungen an scharfen Kanten zu vermeiden bzw. ein Verrutschen der Fässer bzw. der Grundstruktur/Fasszwischenlage auf der Europalette zu vermeiden. Dazu kann eine erste Grundstruktur/Fasszwischenlage direkt auf der Europalette aufgelegt werden, wobei die Kante oder Kanten so ausgebildet ist oder sind, dass sie die Europalette am Außenumfang umgreift oder umgreifen. Durch das Gewicht der auf der Grundstruktur/Fasszwischenlage gestapelten Fässer, wird die direkt auf der Europalette aufliegende Grundstruktur/Fasszwischenlage fest auf die Europalette gedrückt und durch die nach unten in Richtung der Füße der Europalette weisenden Kanten der Grundstruktur verrutschsicher auf der Europalette gehalten. Die Kante kann an nur einer Seite der Grundstruktur gebildet sein oder an zwei gegenüberliegenden Seiten. Bevorzugt sind Kanten umlaufend an der Grundstruktur gebildet. Sind die Ecken der Grundstruktur abgerundet, so kann die Grundstruktur nur in einem oder mehreren oder bevorzugt in allen die Abrundungen verbindenden geraden Seitenbereich/en abgekantet sein. Bei einer Grundstruktur/Fasszwischenlage, bei der alle Verbindungsstrukturen in eine Richtung von der Grundstruktur abragen, ragt oder ragen die Abkantung/en bevorzugt in die der Abragung der Verbindungsstrukturen entgegengesetzte Richtung von der Grundstruktur ab. Der Winkel in dem die Kante von der Grundstruktur abragt, kann dabei 90° betragen oder mehr.

Weiterhin vorteilhaft ist es, wenn in der Grundstruktur zwischen den einzelnen Verbindungsstrukturen Ausnehmungen vorgesehen sind, durch die beispielsweise Regen- oder Kondenswasser abfließen kann. Diese Ausnehmungen können je nach Herstellungsart der Fasszwischenlage durch Stanzung in die Grundstruktur eingebracht oder bereits in einer Herstellungsform vorgesehen sein. Anzahl und Anordnung der Ausnehmungen auf der Grundstruktur müssen nicht näher festgelegt werden.

Ausnehmungen zum Abfließen oder Abdampfen von Feuchte zwischen den Fässern und/oder Fasslagen können auch alleine oder zusätzlich in den Verbindungsstrukturen gebildet sein. So können die Verbindungsstrukturen Lüftungsöffnungen oder Lüftungsschlitze aufweisen, die zum Beispiel in der Kante, die den Übergang von der Grundstruktur in die Verbindungsstruktur bildet, und/oder am oder nahe dem Boden der Verbindungsstruktur und/oder in einer Wand der Verbindungsstruktur gebildet sind. In jeder Verbindungsstruktur können dabei umfänglich eine oder mehrere Öffnungen oder Lüftungsschlitze eingebracht sein. Die Öffnungen oder Lüftungsschlitze können beliebige Formen aufweisen, so können sie zum Beispiel einem Logo des jeweiligen Verwenders angepasst sein.

Die Verbindungsstruktur ist teller- oder nestförmig und ragt im Wesentlichen senkrecht von der Grundstruktur ab. Sie weist einen Tellerrand und einen Tellerboden auf, wobei der Tellerrand eine Höhe haben kann, die größer ist als Null, und der Tellerboden bevorzugt in einer Ebene liegt, die im Wesentlichen parallel zur Grundstruktur verläuft. Der Tellerboden kann wenigstens eine Ausnehmung oder zum Beispiel eine Gitterstruktur aufweisen, bevorzugt bildet er aber eine geschlossene Fläche. Der Tellerboden kann zum Beispiel auch sternförmig in der Mitte des Tellerbodens zusammenlaufende Stege aufweisen, die der Versteifung der Verbindungsstruktur dienen. Weist der Tellerboden eine Öffnung auf, so kann diese so im Tellerboden angeordnet sein, dass sie direkt unter der verschlossenen Einfüllöffnung des Fasses liegt, wenn das Fass in die Fasszwischenlage gestellt oder die Fasszwischenlage über das Fass gelegt wird. Wichtig ist, dass die Verbindungsstruktur so ausgebildet ist, dass sie das obere Fass von dem unteren Fass trennt bzw. verhindert, dass das obere Fass direkt auf dem unteren Fass aufsitzt.

Wenn die zu stapelnden Fässer kreisrunde Enden aufweisen, ist auch die Verbindungsstruktur bevorzugt kreisrund. Wenn die Fässer andere Formen aufweisen, zum Beispiel oval gebildet sind, wird auch die Verbindungsstruktur im Wesentlichen eine ovale Form aufweisen. Das heißt, die Fasszwischenlage bzw. die Verbindungsstruktur kann für beliebige Fassendenformen ausgelegt und hergestellt werden.

In einer Draufsicht von oben weist die Verbindungsstruktur Bereiche mit dem ersten Durchmesser und Bereiche mit einem weiteren Durchmesser auf. Diese Bereiche sind entlang des Innenumfangs der Verbindungsstruktur in Umfangsrichtung und in Höhenrichtung des Tellerrands, das heißt im Bereich zwischen der Grundstruktur und dem Tellerboden, ausgebildet. Die Verbindungsstruktur weist entlang ihres Innenumfangs Umfangsabschnitte mit dem ersten Durchmesser und Umfangsabschnitte mit dem weiteren Durchmesser auf, wobei der weitere Durchmesser kleiner ist als der erste Durchmesser. Der erste Durchmesser und/oder der weitere Durchmesser erstrecken sich über die gesamte Höhe des Tellerrands oder nur einen Teil des inneren Tellerrands. Der obere Tellerrand, das heißt der Bereich der Verbindungsstruktur, der sich an die Grundstruktur anschließt, ist als Bereich mit dem ersten Durchmesser gebildet, an den sich in Richtung zum Tellerboden ein weiterer Bereich anschließt, mit wenigstens einem Umfangsabschnitt mit dem ersten Durchmesser und wenigstens einem Umfangsabschnitt mit dem weiteren Durchmesser.

In einer Draufsicht von unten kann die Verbindungsstruktur Bereiche mit dem zweiten Durchmesser und Bereiche mit einem anderen Durchmesser aufweisen. Diese Bereiche können entlang des Außenumfangs der Verbindungsstruktur in Umfangsrichtung und in Höhenrichtung des Tellerrands, das heißt im Bereich zwischen der Grundstruktur und dem Tellerboden, ausgebildet sein. Bevorzugt weist die Verbindungsstruktur entlang ihres Außenumfangs Umfangsabschnitte mit dem zweiten Durchmesser und Umfangsabschnitte mit dem anderen Durchmesser auf, wobei der andere Durchmesser kleiner ist als der zweite Durchmesser. Der zweite Durchmesser und/oder der andere Durchmesser können sich über die gesamte Höhe des Tellerrands oder nur einen Teil des äußeren Tellerrands erstrecken. Bevorzugt ist der obere Tellerrand, das heißt der Bereich der Verbindungsstruktur, der sich an die Grundstruktur anschließt, als Bereich mit dem zweiten Durchmesser gebildet, an den sich in Richtung zum Tellerboden ein weiterer Bereich anschließt, mit wenigstens einem Umfangsabschnitt mit dem zweiten Durchmesser und wenigstens einem Umfangsabschnitt mit dem anderen Durchmesser.

Mit anderen Worten weist die Einfassung an ihrem an der Grundstruktur anliegenden Ende bevorzugt einen Innendurchmesser auf, der größer ist als ein Außendurchmesser des Fasses, bevorzugt eines Normfasses, an einem Ende. Als Enden eines Fasses werden die beiden in Richtung der Längsmittelachse des Fasses gesehen sich gegenüberliegenden Enden bezeichnet, die in der Regel eine runde Querschnittsfläche haben. Der Boden der Einfassung, der Tellerboden, kann dagegen einen Durchmesser aufweisen, der kleiner ist als der Außendurchmesser des Fasses an dem einen Ende. Das Fass kann daher mit dem Ende in die Einfassung gestellt werden, oder die Einfassung kann über das Fassende gelegt werden, ohne dass das Ende des Fasses den Tellerboden berührt. Das heißt, eine Wand der Einfassung, der Tellerrand, steht bevorzugt nicht genau senkrecht zur Grundstruktur, sondern in einem Winkel zu dieser, so dass die Einfassung und das Fassende eine formschlüssige Verbindung eingehen können, die ein vertikales Verrutschen des Fasses in der Einfassung verhindert. Die formschlüssige Verbindung wird umso fester, je größer das Gewicht ist, mit dem die Einfassung um das Fassende gedrückt bzw. das Fassende in die Einfassung gedrückt wird.

Das Passstück weist bevorzugt einen Außendurchmesser auf, der zumindest am der Grundstruktur abgewandten Ende des Passstückes kleiner ist als ein Innendurchmesser eines vom Fassboden in Axialrichtung vorstehenden Fassrands des Fasses an seinem anderen Ende. Am Übergang von der Grundstruktur in das Passstück kann der Durchmesser des Passstücks dagegen größer sein als der Fassrandinnendurchmesser. Da auch die umlaufende Wand des Passstücks nicht senkrecht von der Grundstruktur abragt, sondern in einem Winkel, liegt das andere Fassende bzw. der Fassrand des anderen Fassendes nicht auf der Grundstruktur auf, sondern wird formschlüssig von dem Passstück gehalten. Auch hier gilt, dass die Verbindung fester wird, je größer das Gewicht ist, mit dem das Passstück in den Fassinnenrand des anderen Fassendes oder der Fassinnenrand des anderen Endes auf das Passstück gedrückt wird.

Das auf den einzelnen Fasslagen lastende Gewicht steigt mit der Anzahl von darüber angeordneten Fasslagen. Das heißt, die unterste Fasslage einer Palette mit Fässern mit mehreren Fasslagen wird mit dem größten Gewicht beaufschlagt, die oberste Fasszwischenlage mit dem geringsten Gewicht.

Eine Verbindungsstruktur der Fasszwischenlage bildet somit bevorzugt die Einfassung für das eine Ende eines Fasses einer ersten Lage von Fässern und das Passstück für das andere Fassende eines Fasses einer direkt über oder unter der ersten Lage von Fässern angeordneten zweiten Lage von Fässern, wobei die Mittelachsen übereinander angeordneter Fässer im Wesentlichen auf einer gemeinsamen Geraden liegen.

Die Fasszwischenlage wird bevorzugt in der Größe eines genormten Trägers, zum Beispiel einer Europalette, Düsseldorfer Palette oder Viertelpalette, zur Verfügung gestellt. Andere Normgrößen und davon abweichende Sonderanfertigungen sind aber mit vom Umfang der Erfindung umfasst.

Bevorzugt ist die Fasszwischenlage einstückig aus einem Folien- oder Plattenmaterial geformt und besteht aus einem Kunststoff, bevorzugt einem Thermoplast oder Duroplast, insbesondere aus Polystyrol (PS) oder aus Acrylnitril-Butadien-Styrol (ABS). Sie kann im Tiefziehverfahren oder durch Tiefen oder im Spritzgussverfahren hergestellt oder geformt und anschließend abgekantet und/oder gestanzt werden, und weist eine durchschnittliche Wandstärke zwischen 0,4 mm und 1,2 mm, bevorzugt zwischen 0,5 mm und 1,0 mm und besonders bevorzugt zwischen 0,5 mm und 0,7 mm auf.

Die Verbindungsstrukturen versteifen die Grundstruktur der Fasszwischenlage. Es können aber zusätzliche Strukturen im Körper der Grundstruktur und/oder an der oder einzelnen oder allen Verbindungsstruktur/en vorgesehen sein, die für eine weitere Versteifung der Fasszwischenlage sorgen.

Die Fasszwischenlagen der Erfindung können bevorzugt wiederverwendet werden. Zum einfacheren Transport von mehreren Fasszwischenlagen können diese aufeinander gelegt werden, wobei die Verbindungsstrukturen ineinander greifen und so die Bildung eines kompakten und leicht zu handhabenden Fasszwischenlagenstapels ermöglichen. Dabei greifen zum Beispiel die Verbindungsstrukturen einer ersten Fasszwischenlage mit den umfänglich gebildeten Bereichen mit dem ersten Durchmesser in die umfänglich gebildeten Bereiche mit dem zweiten Durchmesser einer zweiten Fasszwischenlage ein, oder umgedreht.

Um einen Stapel von Fässern sicher auf einer Palette zu platzieren, kann die erste Fasszwischenlage fest mit der Palettenoberseite verbunden sein oder verbunden werden, zum Beispiel mechanisch befestigt oder aufgeklebt werden. Alternativ können auch Spezialpaletten aus bevorzugt Kunststoff Verwendung finden, an denen die Passstücke oder Einfassungen für die erste Lage von Fässern bereits angeformt sind. So kann die erste Lage von Fässern direkt auf die Spezialpalette gestellt werden, gefolgt von einer Fasszwischenlage und einer zweiten Lage von Fässern usw.

Die Erfindung wird anhand von Figuren einer möglichen Ausführung der Fasszwischenlage erläutert, ist aber nicht auf den in den Figuren gezeigten Gegenstand beschränkt. Merkmale, die nur den Figuren entnommen werden können, zählen zum Umfang der Erfindung und können diese vorteilhaft weiterbilden. Die Figuren zeigen im Einzelnen:
- Figur 1: eine erste Ausführung einer Fasszwischenlage in einer Gesamtansicht,
- Figur 2: eine einzelne Verbindungsstruktur der Figur 1 in einer Draufsicht,
- Figur 3: einen Schnitt senkrecht zur Grundstruktur durch die Verbindungsstruktur der Figur 2,
- Figur 4: eine zweite Ausführung einer Fasszwischenlage in einer Gesamtansicht,
- Figur 5: eine einzelne Verbindungsstruktur der Figur 4 in einer Draufsicht,
- Figur 6: eine Fasszwischenlage zwischen zwei Fassenden in einer ersten Ausführung, und
- Figur 7: eine Fasszwischenlage zwischen zwei Fassenden in einer zweiten Ausführung.

Die Figur 1 zeigt eine Ausführung der Fasszwischenlage 1 in einer Draufsicht. Die Fasszwischenlage 1 hat die Größe eines genormten Trägers, beispielweise einer Europalette und weist eine flächige Grundstruktur 2 und mehrere Verbindungsstrukturen 3 auf, die die einen Enden von zu stapelnden Fässern einer ersten Reihe umfassen und in eine Randstruktur der anderen Enden von zu stapelnden Fässern einer zweiten Reihe eingreifen können. Zwischen den Verbindungsstrukturen 3 sind Ausnehmungen 4 gebildet, durch die beispielsweise Kondens- oder Regenwasser von der Oberfläche der Grundstruktur 2 abfließen kann. Die Ecken 8 der Fasszwischenlage 1 sind abgerundet, um eine Verletzungsgefahr/Verpackungsschäden zu minimieren bzw. zu verhindern.

Die Fasszwischenlage 1 bzw. der Grundkörper 2 weist vier Kanten 5 auf. Diese Kanten 5 werden je nach dem Herstellungsverfahren nach einem Tiefziehen abgekantet oder, wenn im Spritzgussverfahren hergestellt, im Spritzgusswerkzeug bereits angelegt. Auch die Ausnehmungen wurden entweder nach der Herstellung zum Beispiel durch Stanzung erzeugt oder sind bereits im Werkzeug angelegt.

Die Verbindungsstruktur 3 weist im Ausführungsbeispiel je nachdem, ob die Fasszwischenlage 1 von der Oberseite oder der Unterseite her betrachtet wird, eine kreisrunde Außenkontur 6 mit einem ersten Durchmesser D1 bzw. einem zweiten Durchmesser D2 und Kreisabschnitte 7 auf, die Teile eines Kreises mit einem weiteren Durchmesser D3 oder einem anderen Durchmesser D4 sind, wobei der weitere Durchmesser D3 bzw. der andere Durchmesser D4 kleiner ist als der erste Durchmesser D1 bzw. der zweite Durchmesser D2.

Die Figur 2 zeigt eine einzelne Verbindungsstruktur 3 von oben, das heißt, die Verbindungsstruktur 3 ragt von der Grundstruktur 2 in Richtung in das Blatt hinein ab. Die Außenkonturen der Verbindungsstruktur 3 würden allerdings nicht anders aussehen, wenn die Figur 2 einen Ausschnitt einer Grundstruktur 2 zeigte, bei der ein Tellerboden 9 der Verbindungsstruktur 3 aus der Figur in Richtung des Betrachters vorragen würde.

Wie bereits zur Figur 1 beschrieben, hat die Verbindungsstruktur 3 im Bereich des Übergangs in die Grundstruktur 2 eine kreisrunde Form und weist einen Tellerrand 10 und den Tellerboden 9 auf. Bevorzugt ragt der Tellerrand 10 im Wesentlichen senkrecht von der Grundstruktur 2 ab, je nach Bauweise der Fassenden kann der Tellerrand 10 aber auch abgeschrägt sein, wobei der Neigungswinkel des Tellerrands 10 dann von der Fassform mitbestimmt wird und jeden beliebigen Wert einnehmen kann.

Die Verbindungsstruktur 3 weist im Ausführungsbeispiel im Bereich des Tellerrands 10 und des Tellerbodens 9 Kreisabschnitte unterschiedlicher Durchmesser auf, nämlich Kreisabschnitte 11 mit dem ersten Durchmesser D1 und Kreisabschnitte 7 mit dem weiteren Durchmesser D3. Der weitere Durchmesser D3 entspricht im Wesentlichen dem Durchmesser eines Fasses an einem Ende, zum Beispiel dem Ende, das dem Zapfhahn am nächsten liegt. Die Verbindungsstruktur 3 wird auf das Fassende so aufgelegt, dass die Kreisabschnitte 7 das Fassende umgreifen und dieses formschlüssig mit der Verbindungsstruktur 3 koppeln. Dazu ist das Material, aus dem die Fasszwischenlage 1 gebildet ist, bevorzugt leicht elastisch, so dass die Verbindungsstruktur 3 mit dem Fassende leicht klemmend verbunden wird, das heißt, das Fassende sitzt nicht locker in der Verbindungsstruktur 3, sondern wird von dieser mit einer gewissen Klemmkraft gehalten.

Die andere, hier nicht dargestellte Seite der Verbindungsstruktur 3 ist im Wesentlichen gleich der in Figur 2 gezeigten Seite gebildet, mit dem zweiten Durchmesser D2 als Außendurchmesser, der im Wesentlichen dem inneren Durchmesser des anderen Fassendes entspricht, das heißt dem Durchmesser, der durch einen das Fass in seiner Längsrichtung verlängernden Rand gebildet wird, der zum Beispiel Eingriffe zum Tragen des Fasses aufweist oder einfach tellerförmig ausgebildet ist, so dass zum Kühlen des Inhalts beispielsweise Eis auf dem Fass abgelegt werden kann. Die Verbindungsstruktur 3 wird so auf die Fässer einer Reihe eines Stapels gelegt, dass die tellerförmigen Bereiche der Verbindungsstruktur 3 in den Innenumfang der Fassränder eingreifen.

Die Figur 3 zeigt einen Ausschnitt der Grundstruktur 2 mit einer Verbindungsstruktur 3 in einem Schnitt von der Seite. Hier wird klar, dass der erste Durchmesser D1 und der zweite Durchmesser D2 unterschiedlich groß sind, wobei der zweite Durchmesser D2 um die doppelte Materialbreite des Tellerrands 10 größer ist als der erste Durchmesser D1. Das Maß, um das die Kreisabschnitte 7 in Richtung Tellerbodenmitte vom Tellerrand 10 zurückstehen, kann in der Produktion individuell an die durch das Fass vorgegebenen Maße angepasst werden. Gleiches gilt für das Maß, um das die Kreisabschnitte 7 vom Tellerboden 9 in Richtung zur Grundstruktur 2 aufragen.

Die Figur 4 zeigt eine weitere Ausführung der Fasszwischenlage 1 in einer Draufsicht. Die Fasszwischenlage 1 hat die Größe eines genormten Trägers, beispielweise einer Europalette und weist eine flächige Grundstruktur 2 und mehrere Verbindungsstrukturen 3 auf, die die einen Enden von zu stapelnden Fässern einer ersten Reihe umfassen und in eine Randstruktur der anderen Enden von zu stapelnden Fässern einer zweiten Reihe eingreifen können. Die Ecken 8 der Fasszwischenlage 1 sind abgerundet, um die Verletzungsgefahr von Personen an den Ecken 8 oder das Auftreten von Verpackungsschäden zu minimieren bzw. zu verhindern.

Die Fasszwischenlage 1 bzw. der Grundkörper 2 weist vier Kanten 5 auf. Diese Kanten werden je nach dem Herstellungsverfahren nach einem Tiefziehen abgekantet oder, wenn im Spritzgussverfahren hergestellt, im Spritzgusswerkzeug bereits angelegt. Die Kanten 5 können eine einzige umlaufend geschlossene Kante 5 bilden, oder wie in der Figur ersichtlich vier separate Kantenabschnitte, die sich jeweils von einer abgerundeten Ecke 8 bis zur nächsten abgerundeten Ecke 8 erstrecken. Alternativ können an jeder der Seiten auch zwei oder mehr nebeneinander angeordnete und voneinander beabstandete Kantenabschnitte gebildet sein.

Die Verbindungsstruktur 3 bildet ein Passstück 32, mit einem Außenradius R1, der dem halben Innendurchmesser eines Fassrandes an einem Ende eines Fasses entspricht, und Abschnitte mit einem Radius R2, der kleiner ist als der Radius R1 und in etwa dem halben Außendurchmesser des Fasses F an seinem anderen Ende entspricht. Mit anderen Worten bilden die Abschnitte mit dem Radius R2 an der Unterseite der Fasszwischenlage 1 eine Einfassung 31 für das zweite Fassende.

Die von der Grundstruktur 2 vorstehende Oberfläche 9 des Passstücks 32 weist mehrere sternförmig zulaufende Verstärkungsrippen 12 und eine zentrale Öffnung 13 auf, die die Sternmitte bildet und beispielsweise durch Stanzung in die Fasszwischenlage 1 eingebracht wird. Die Verstärkungsrippen 12 sind bevorzugt durch Verformung der Oberfläche 9 geformt und stehen aus der Oberfläche 9 vor oder bevorzugt in Richtung der Unterseite der Fasszwischenlage 1 von der Oberfläche 9 zurück, das heißt in Richtung der Einfassung 31 vor.

Werden frisch befüllte Fässer auf Paletten mit Hilfe der Fasszwischenlage 1 gestapelt, kann es bei der Lagerung oder beim Transport der Fässer durch Temperaturunterschiede zwischen dem Fassinhalt und der Umgebung zur Bildung von Kondenswasser kommen, das heißt, die Fässer schwitzen. Dieses Kondenswasser kann dann auf die Oberfläche 9 tropfen und durch die durch die Verstärkungsrippen 12 gebildeten Kanäle und die zentrale Öffnung 13 abfließen.

Zusätzlich weist die Fasszwischenlage 1 in der Figur 4 nicht gezeigte Lüftungsschlitze 14 im Bereich des Passstückes 32 oder der Einfassung 31 auf. Die Lüftungsschlitze 14 können beispielsweise in den Bereichen gebildet sein, in denen die Passstücke 32 bzw. Einfassungen 31 in die Grundstruktur 2 übergehen.

Durch die zentrale Öffnung 13 und die Lüftungsschlitze 14 kann Flüssigkeit nach unten fließen und Wasserdampf, der beim Verdampfen des Kondenswassers entsteht, an die Umgebung abgegeben werden. Dadurch wird verhindert, dass sich Wasser dauerhaft in der Fasszwischenlage 1 oder auf einem der Fassenden ablagert.

Die Figur 5 zeigt eine einzelne Verbindungsstruktur 3 der Fasszwischenlage 1 der Figur 4. In dem Passstück 32 bzw. der Einfassung 31 sind jetzt die Lüftungsschlitze 14 zu erkennen, die am Umfang des Passstückes 32 angeordnet sind. Jeder der Lüftungsschlitze 14 erstreckt sich in der gezeigten Ausführung teilweise in die Grundstruktur 2 und teilweise in die in etwa senkrecht von der Grundstruktur abstehende Außenwand 10 des Passstücks 32. Die Lüftungsschlitze 14 können auch ganz in der Grundstruktur 2 oder ganz in der Außenwand 10 des Passstücks 32 oder an einer anderen Stelle, zum Beispiel im Bereich des Übergangs der Außenwand 10 des Passstücks 32 in die Oberfläche 9 gebildet sein. Dabei können die Lüftungsschlitze 14 bis zur Kante reichen, die den Übergang der Grundstruktur 2 in die Außenwand 10 oder der Oberfläche 9 in die Außenwand 10 bildet oder von dieser Kante beliebig beabstandet sein. Die Anzahl und die Position der Lüftungsschlitze 14 kann an die jeweiligen Anforderungen angepasst werden. Lüftungsschlitze 14 oder anders geformte Öffnungen oder Ausnehmungen 4 in der Grundstruktur 2 können beispielsweise auch in den Bereichen zwischen den einzelnen Verbindungsstrukturen 3 gebildet sein. Das heißt, Lüftungsschlitze oder Ausnehmungen 14 können in der Außenwand 10 und/oder in der Oberfläche 9 und/oder in der Grundstruktur 2 gebildet sein.

Die Außenwand 10 ragt im Wesentlichen senkrecht von der Grundstruktur 2 ab. Je nach der Form der Fassenden kann sie in einem Winkel von der Grundstruktur abragen, wobei der Winkel, mit dem die Außenwand von der Grundstruktur abragt, von der Form der Fassenden mitbestimmt wird und jeden beliebigen Wert einnehmen kann.

Die Figur 6 zeigt im Ausschnitt zwei übereinander gestellte Fässer mit der dazwischen liegenden Fasszwischenlage 1. Das untere Fass F1 ist zum Beispiel auf einer Palette abgestellt, wobei ein Ende des Fasses F1, das dem gezeigten Ende E1 des Fasses F2 entspricht, direkt auf der Palette aufstehen kann. Auf das gezeigte andere Ende E2 des Fasses F1 wird die Fasszwischenlage 1 so abgelegt, dass die Verbindungsstruktur 3 mit dem Tellerrand 10 mit dem Außendurchmesser D2 von oben in das gezeigte andere Fassende E2 eingreift. Von oben wird in die Verbindungsstruktur 3 das eine Ende E1 eines zweiten Fasses F2 eingesetzt, wobei das gezeigte Ende E1 des zweiten Fasses F2 von der Verbindungsstruktur 3 bzw. den Kreisabschnitten 7 umgriffen und wenigstens in diesem Bereich auch klemmend gehalten wird.

Mit anderen Worten zeigt die Figur 6 im Ausschnitt zwei übereinander gestellte Fässer F1, F2 mit der dazwischen liegenden Fasszwischenlage 1. Das untere Fass F1 ist zum Beispiel mit seinem nicht gezeigten Ende E1 auf einer Palette oder einer nicht gezeigten Fasszwischenlage 1 abgestellt, wobei das nicht gezeigte Ende E1 des Fasses F1, dem gezeigten Ende E1 des Fasses F2 entspricht. Auf das gezeigte Ende E2 des Fasses F1 wird die Fasszwischenlage 1 so aufgelegt, dass der sockelförmige Passstück 32 in den von dem Fassrand 15 gebildeten Hohlraum am Fassende E2 eingreift. Wie man der Figur entnehmen kann, wird das Fassende E2 des Fasses F1 in dem Passstück 32 klemmend gehalten, das heißt, der obere Teil des Fassrands 15 des Fassendes E2 berührt die Grundstruktur 2 der Fasszwischenlage 1 nicht. Bei anderen Ausführungen der Fasszwischenlage 1 kann der obere Rand des Fassendes E2 die Grundstruktur 2 berühren.

Das Fass F2 wird mit seinem Ende E1 in die tellerförmige Einfassung 31 gestellt. Dabei kann, wie gezeigt, das Ende E1 des Fasses F2 auf dem Boden 9 der Einfassung 31 aufstehen, oder klemmend in der Einfassung 31 gehalten werden, so dass es den Boden 9 der Einfassung 31 nicht berührt. Alternativ kann das Ende E1 des Fasses F2 auch von der Kante, die am Übergang der Grundstruktur 2 in die Einfassung 31 gebildet ist, klemmend gehalten werden, oder auf der in der Figur 7 gezeigten ersten Stufe der Innenwand der Einfassung 31 aufstehen.

Stehen die in der Figur 6 nicht gezeigten Kanten 5, wie bevorzugt, entgegen der Richtung der Einfassung 31 bzw. des Passstücks 32 von der Grundstruktur 2 ab, so ist die Anordnung der Fässer F1, F2 entsprechend umgekehrt. Das heißt, das Fass F1 steht mit seinem diesmal nicht sichtbaren Ende E2 auf der Palette auf oder umgreift mit seinem Ende E1 das Passstück 32 einer Fasszwischenlage 1, die direkt auf der Palette aufgelegt sein kann. Auf das Ende E1 des Fasses F1 wird eine Fasszwischenlage 1 so aufgelegt, dass eine der in der Grundstruktur 2 gebildeten Einfassungen 31 das Ende E1 des Fasses F1 umgreift und das Passstück 32 das Ende E2 eines Fasses F2 der zweiten Lage von Fässern aufnehmen kann.

Figur 7 zeigt eine weitere Fasszwischenlage 1, in der die jeweiligen Fassenden E1, E2 klemmend in dem Passstück 32 bzw. in der Einfassung 31 gehalten werden. Im Unterschied zu der in Figur 6 gezeigten Anordnung werden die Fassenden E1, E2 der Fässer F1, F2 jeweils in einem ersten Abschnitt des Passstückes 32 bzw. der Einfassung 31 bevorzugt klemmend gehalten. Eine im Passstück 32 bzw. der Einfassung 31 gebildete bevorzugt umlaufende Stufe verhindert, dass das Ende E2 des Fasses F1 sich auf der Grundstruktur 2 der Fasszwischenlage 1 und das Ende E1 des Fasses F2 sich auf dem Boden 9 der Verbindungsstruktur 3 abstützen kann. Das heißt, die Verbindungsstruktur 3 weist in dieser Ausführung zwei umlaufende Abschnitte unterschiedlicher Durchmesser auf, die in Richtung senkrecht zur Ebene der Grundstruktur 2 hintereinander angeordnet sind. Dabei entspricht der kleinere Durchmesser im Wesentlichen dem Innendurchmesser eines Fassrandes 15 am Ende E2 und der größere Durchmesser im Wesentlichen dem Außendurchmesser des Fasses am Ende E1. Der Übergang zwischen den beiden Abschnitten wird durch eine Stufe gebildet, die für beide Fassenden E1 und E2 einen Anschlag bilden kann, über den hinaus das Fassende E2 nicht auf das Passstück 32 und die Einfassung 31 nicht über das Fassende E1 gedrückt werden kann.

### Bezugszeichenliste

- 1: Fasszwischenlage
- 2: Grundstruktur
- 3: Verbindungsstruktur
- 4: Ausnehmung
- 5: Kante
- 6: Außenkontur
- 7: Umfangsabschnitt, Kreisabschnitt
- 8: Ecke
- 9: Tellerboden, Oberfläche
- 10: Tellerrand, Außenwand
- 11: Umfangsabschnitt, Kreisabschnitt
- 12: Verstärkungsrippe
- 13: zentrale Öffnung
- 14: Lüftungsschlitz
- 15: Fassrand
- 31: Einfassung
- 32: Passstück
- D1: Durchmesser
- D2: Durchmesser
- D3: Durchmesser
- D4: Durchmesser
- E1: Fassende
- E2: Fassende
- F1: Fass
- F2: Fass
- R1: Radius
- R2: Radius

## Patentansprüche

1. Fasszwischenlage zum Stapeln von Fässern, mit
a) einer flächigen Grundstruktur (2) und
b) wenigstens einer von der Grundstruktur (2) abragenden Verbindungsstruktur (3) mit
c) einem ersten Durchmesser (D1), der größer als ein Außendurchmesser eines Fasses (F1, F2) an einem ersten Ende (E1) ist, und
d) einem auf der anderen Seite der Verbindungsstruktur definierten zweiten Durchmesser (D2), der größer ist als der erste Durchmesser (D1) und kleiner als ein Außendurchmesser des Fasses (F1, F2) an seinem zweiten Ende (E2),
e) wobei die Verbindungsstruktur (3) tellerförmig ist und im Wesentlichen senkrecht von der Grundstruktur (2) abragt und
f) die Verbindungsstruktur (3) entlang eines Innenumfangs erste Umfangsabschnitte (11) mit den Durchmessern (D1, D2) und zweite Umfangsabschnitte (7) mit je nachdem, ob die Fasszwischenlage (1) von der Oberseite oder der Unterseite her betrachtet wird, einem dritten (D3) bzw. einem vierten (D4) Durchmesser, die kleiner als der erste und zweite Durchmesser (D1, D2) sind, aufweist,
wobei die ersten Umfangsabschnitte (11) eine Höhe aufweisen, die der Höhe eines Tellerrands (10) entspricht, und die zweiten Umfangsabschnitte (7) eine Höhe aufweisen, die einem Teil der Höhe des Tellerrands (10) entspricht, und die Umfangsabschnitte (7, 11) sich zwischen der Grundstruktur (2) und einem Tellerboden (9) erstrecken, und
g) der Tellerrand (10) einen ersten an die Grundstruktur (2) anschließenden Bereich mit ausschließlich dem ersten und zweiten Durchmesser (D1, D2) und einen daran in Richtung des Tellerbodens (9) anschließenden zweiten Bereich aufweist, der wenigstens einen Umfangsabschnitt (11) mit dem ersten und zweiten Durchmesser (D1, D2) und wenigstens einen Umfangsabschnitt (7) mit dem dritten und vierten Durchmesser (D3, D4) aufweist.

2. Fasszwischenlage nach Anspruch 1, **dadurch gekennzeichnet, dass** bei mehr als einer Verbindungsstruktur (3) alle Verbindungsstrukturen (3) in die gleiche Richtung von der Grundstruktur (2) abragen.

3. Fasszwischenlage nach einem der vorgehenden Ansprüche, **dadurch gekennzeichnet, dass** die Verbindungsstruktur (3) für das Ende (E1) des Fasses (F1, F2) einer ersten Reihe von Fässern (F1, F2) eine Einfassung (31) bildet, die das Ende (E1) formschlüssig wenigstens teilweise umgreift, und für das Ende (E2) eines Fasses (F1, F2) einer unmittelbar über oder unter der ersten Reihe positionierten zweiten Reihe von Fässern (F1, F2) ein Passstück (32) bildet, das wenigstens teilweise in das Ende (E2) eingreift.

4. Fasszwischenlage nach Anspruch 1, **dadurch gekennzeichnet, dass** der Tellerrand (10) eine Höhe größer als Null hat und der Tellerboden (9) sich parallel zur Grundstruktur (2) erstreckt und eine geschlossene Fläche bildet oder wenigstens eine Ausnehmung (4) aufweist.

5. Fasszwischenlage nach einem der vorgehenden Ansprüche, **dadurch gekennzeichnet, dass** die Verbindungsstruktur (3) kreisrund ist und Kreisabschnitte (11) mit dem Durchmesser (D1, D2) und Kreisabschnitte (7) mit einem weiteren Durchmesser (D3, D4) aufweist, wobei die Kreisabschnitte (7, 11) bevorzugt eine Höhe aufweisen, die der Höhe des Tellerrands (10) oder einem Teil der Höhe des Tellerrands (10) entspricht, und sich am Tellerboden (9) beginnend in Richtung der Grundstruktur (2) erstrecken.

6. Fasszwischenlage nach dem vorgehenden Anspruch, **dadurch gekennzeichnet, dass** der Tellerrand (10) einen ersten an die Grundstruktur (2) anschließenden Bereich mit dem konstanten Durchmesser (D1, D2) und einen daran in Richtung des Tellerbodens (9) anschließenden, bevorzugt bis zum Tellerboden (9) reichenden zweiten Bereich aufweist, der umlaufend abwechselnd Kreisabschnitte (7, 11) mit einem Durchmesser (D1, D2) und dem weiteren Durchmesser (D3, D4) aufweist.

7. Fasszwischenlage nach Anspruch 5, **dadurch gekennzeichnet, dass** die Kreisabschnitte (7, 11) umlaufend gebildet sind und in einer Richtung senkrecht zur Grundstruktur (2) hintereinander angeordnet sind.

8. Fasszwischenlage nach einem der vorgehenden Ansprüche, **dadurch gekennzeichnet, dass** die Grundstruktur (2) bei mehreren Verbindungsstrukturen (3) zwischen den einzelnen Verbindungsstrukturen (3) wenigstens eine Ausnehmung (4) aufweist, durch die zum Beispiel Kondenswasser abfließen kann.

9. Fasszwischenlage nach einem der vorgehenden Ansprüche, **dadurch gekennzeichnet, dass** in der Grundstruktur (2) und/oder in der Verbindungsstruktur (3) wenigstens ein Durchbruch als Lüftungsschlitz (14) gebildet ist, so dass Feuchte abfließen oder Feuchtedampf abdampfen kann.

10. Fasszwischenlage nach dem vorgehenden Anspruch, **dadurch gekennzeichnet, dass** der wenigstens eine Lüftungsschlitz (14) an oder nahe wenigstens einer Kante, in der die Grundstruktur (2) in die Verbindungstruktur (3) oder der Tellerboden (9) in den Tellerrand (10) übergeht, gebildet ist und der wenigstens eine Lüftungsschlitz (14) sich bevorzugt teilweise in die Grundstruktur (2) und die Verbindungsstruktur (3) oder in den Tellerboden (9) und den Tellerrand (10) erstreckt.

11. Fasszwischenlage nach einem der vorgehenden Ansprüche, **dadurch gekennzeichnet, dass** die Fasszwischenlage (1) einstückig gebildet ist und eine durchschnittliche Wandstärke zwischen 0,4 mm und 1,2 mm aufweist.

12. Fasszwischenlage nach einem der vorgehenden Ansprüche, **dadurch gekennzeichnet, dass** die Fasszwischenlage (1) im Wesentlichen die Länge und Breite eines Trägers für einen Fassstapel hat und an wenigstens einer Längs- oder Querseite wenigstens abschnittsweise eine Abkantung (5) aufweist, die von der Grundstruktur (2) bevorzugt in die der Abragrichtung der Verbindungsstruktur (3) entgegengesetzte Richtung abragt und ein Verrutschen der Fasszwischenlage (1) auf dem Träger, beispielsweise einer genormten Palette, verhindert.

13. Fasszwischenlage nach einem der vorgehenden Ansprüche, **dadurch gekennzeichnet, dass** die Fasszwischenlage (1) aus Kunststoff besteht, insbesondere aus Polystyrol oder aus Acrylnitril-Butadien-Styrol, und im Tiefziehverfahren oder durch Tiefen oder im Spritzguss geformt und optional anschließend abgekantet oder gestanzt ist.

14. Fasszwischenlage nach einem der vorgehenden Ansprüche, **dadurch gekennzeichnet, dass** die Fasszwischenlage (1) wiederverwendbar ist und zum Transport durch das Eingreifen der Passstücke (32) einer Fasszwischenlage (1) in die Einfassungen (31) einer weiteren Fasszwischenlage (1) einen kompakten Stapel bildet.

15. Fasszwischenlage nach einem der vorgehenden Ansprüche, **dadurch gekennzeichnet, dass** die Fasszwischenlage (1) jeweils zwei vertikal übereinander gestapelte Lagen von identischen Fässern (F1, F2), deren Fassenden (E1, E2) gleich ausgerichtet sind und wobei die einzelnen Lagen keinen horizontalen Versatz zueinander aufweisen, miteinander verbindet, indem jede der Verbindungsstrukturen (3) ein Ende (E1) eines Fasses (F1, F2) einer Lage umgreift und bevorzugt klemmend hält und jede der Verbindungsstrukturen (3) in einem Ende (E2) eines Fasses einer nächsten Lage bevorzugt klemmend gehalten wird.

16. Kombination einer Fasszwischenlage mit Fässern mit gleichen oder unterschiedlichen Formen der Fassenden, wobei die Fasszwischenlage eine Fasszwischenlage nach einem der Ansprüche 1 bis 15 ist.

## Claims

1. A keg interlay for stacking kegs, comprising
a) a planar base structure (2) and
b) at least one connecting structure (3) which projects from the base structure (2) and exhibits
c) a first diameter (D1) which is larger than an outer diameter of a keg (K1, K2) at a first end (E1) and
d) a second diameter (D2) which is defined on the other side of the connecting structure and is larger than the first diameter (D1) and smaller than an outer diameter of the keg (K1, K2) at its second end (E2),
e) wherein the connecting structure (3) is disc-shaped and projects substantially perpendicularly from the base structure (2), and
f) the connecting structure (3) comprises first circumferential portions (11) exhibiting the diameters (D1, D2) and second circumferential portions (7) exhibiting a third diameter (D3) or fourth diameter (D4), respectively - depending on whether the keg interlay (1) is observed from the upper side or the lower side - along an inner circumference, wherein the third and fourth diameter (D3, D4) are smaller than the first and second diameter (D1, D2),
wherein the first circumferential portions (11) exhibit a height which corresponds to the height of a disc periphery (10), and the second circumferential portions (7) exhibit a height which corresponds to a part of the height of the disc periphery (10), and the circumferential portions (7, 11) extend between the base structure (2) and a disc base (9), and
g) the disc periphery (10) comprises a first region adjoining the base structure (2) and exclusively exhibiting the first and second diameter (D1, D2), and a second region adjoining the first region in the direction of the disc base (9) and comprising at least one circumferential portion (11) exhibiting the first and second diameter (D1, D2) and at least one circumferential portion (7) exhibiting the third and fourth diameter (D3, D4).

2. The keg interlay according to Claim 1, **characterised in that** if there is more than one connecting structure (3), all the connecting structures (3) project from the base structure (2) in the same direction.

3. The keg interlay according to any one of the preceding claims, **characterised in that** the connecting structure (3) forms an enclosure (31) for the end (E1) of the keg (K1, K2) of a first row of kegs (K1, K2), wherein the enclosure (31) at least partially encompasses the end (E1) in a positive fit, and forms a fitting piece (32) for the end (E2) of a keg (K1, K2) of a second row of kegs (K1, K2) positioned immediately above or below the first row, wherein the fitting piece (32) at least partially engages with the end (E2).

4. The keg interlay according to Claim 1, **characterised in that** the disc periphery (10) has a height which is greater than nought and the disc base (9) extends parallel to the base structure (2) and forms a closed area or comprises at least one cavity (4).

5. The keg interlay according to any one of the preceding claims, **characterised in that** the connecting structure (3) is circular and comprises circular portions (11) exhibiting the diameter (D1, D2) and circular portions (7) exhibiting another diameter (D3, D4), wherein the circular portions (7, 11) preferably exhibit a height which corresponds to the height of the disc periphery (10) or a part of the height of the disc periphery (10) and extend in the direction of the base structure (2), starting at the disc base (9).

6. The keg interlay according to the preceding claim, **characterised in that** the disc periphery (10) comprises a first region which adjoins the base structure (2) and exhibits the constant diameter (D1, D2), and a second region which adjoins the first region in the direction of the disc base (9), preferably extends as far as the disc base (9) and comprises circular portions (7, 11) exhibiting a diameter (D1, D2) and the other diameter (D3, D4) in circumferential alternation.

7. The keg interlay according to Claim 5, **characterised in that** the circular portions (7, 11) are formed circumferentially and are arranged one behind the other in a direction perpendicular to the base structure (2).

8. The keg interlay according to any one of the preceding claims, **characterised in that** if there are multiple connecting structures (3), the base structure (2) comprises at least one cavity (4) between the individual connecting structures (3), wherein condensate can for example flow off through said cavity or cavities.

9. The keg interlay according to any one of the preceding claims, **characterised in that** at least one aperture is formed as a ventilation slot (14) in the base structure (2) and/or in the connecting structure (3), such that moisture can flow off or moisture vapour can evaporate off.

10. The keg interlay according to the preceding claim, **characterised in that** the at least one ventilation slot (14) is formed on or near at least one edge in which the base structure (2) transitions into the connecting structure (3) or the disc base (9) transitions into the disc periphery (10), and the at least one ventilation slot (14) preferably extends partially into the base structure (2) and the connecting structure (3) or into the disc base (9) and the disc periphery (10).

11. The keg interlay according to any one of the preceding claims, **characterised in that** the keg interlay (1) is formed in one piece and exhibits an average wall thickness of between 0.4 mm and 1.2 mm.

12. The keg interlay according to any one of the preceding claims, **characterised in that** the keg interlay (1) has substantially the length and width of a bearer for a stack of kegs and comprises a bevel (5) at least in sections on at least one longitudinal or transverse side, wherein the bevel (5) preferably projects from the base structure (2) in the opposite direction to that in which the connecting structure (3) projects, and prevents the keg interlay (1) from sliding on the bearer, which is for example a standardised pallet.

13. The keg interlay according to any one of the preceding claims, **characterised in that** the keg interlay (1) consists of plastic, in particular polystyrene or acrylonitrile butadiene styrene, and is moulded in a thermoforming method or by embossing or by injection-moulding and is then optionally bevelled or punched.

14. The keg interlay according to any one of the preceding claims, **characterised in that** the keg interlay (1) is reusable and forms a compact stack for transport by the fitting pieces (32) of one keg interlay (1) engaging with the enclosures (31) of another keg interlay (1).

15. The keg interlay according to any one of the preceding claims, **characterised in that** two layers of identical kegs (K1, K2) which are respectively stacked vertically one on top of the other and in which the keg ends (E1, E2) are aligned identically and the individual layers do not exhibit any horizontal offset with respect to each other are connected to each other by the keg interlay (1), by each of the connecting structures (3) encompassing an end (E1) of a keg (K1, K2) of one layer and preferably holding it in a clamp and by each of the connecting structures (3) being held, preferably in a clamp, in an end (E2) of a keg of a next layer.

16. A combination of a keg interlay and kegs which exhibit the same or differing shapes of their keg ends, wherein the keg interlay is a keg interlay according to any one of Claims 1 to 15.

## Revendications

1. Plaque intermédiaire pour l'empilage de fûts, comprenant:
a) une structure de base plate (2); et
b) au moins une structure d'assemblage (3) en saillie sur la structure de base (2), avec
c) un premier diamètre (D1), qui est plus grand qu'un diamètre extérieur d'un fût (F1, F2) à une première extrémité (E1), et
d) un deuxième diamètre (D2) défini sur l'autre côté de la structure d'assemblage, qui est plus grand que le premier diamètre (D1) et plus petit qu'un diamètre extérieur du fût (F1, F2) à sa deuxième extrémité (E2),
dans laquelle
e) la structure d'assemblage (3) est en forme d'assiette et est en saillie essentiellement perpendiculaire sur la structure de base (2), et
f) la structure d'assemblage (3) présente, le long d'un pourtour intérieur, des premières sections de pourtour (11) avec les diamètres (D1, D2) et des deuxièmes sections de pourtour (7) avec respectivement un troisième (D3) et un quatrième (D4) diamètre selon que l'on regarde la plaque intermédiaire (1) par le côté supérieur ou par le côté inférieur, qui sont plus petits que le premier et le deuxième diamètres (D1, D2), dans laquelle les premières sections de pourtour (11) présentent une hauteur, qui correspond à la hauteur d'un bord de l'assiette (10) et les deuxièmes sections de pourtour (7) présentent une hauteur, qui correspond à une partie de la hauteur du bord de l'assiette (10) et les sections de pourtour (7, 11) s'étendent entre la structure de base (2) et un fond de l'assiette (9), et
g) le bord de l'assiette (10) présente une première région se raccordant à la structure de base (2), avec exclusivement le premier et le deuxième diamètres (D1, D2), et une deuxième région se raccordant à celle-ci en direction du fond de l'assiette (9), qui présente au moins une section de pourtour (11) avec le premier et le deuxième diamètres (D1, D2) et au moins une section de pourtour (7) avec le troisième et le quatrième diamètres (D3, D4).

2. Plaque intermédiaire selon la revendication 1, **caractérisée en ce que**, lorsqu'il y a plus qu'une structure d'assemblage (3), toutes les structures d'assemblage (3) sont en saillie dans la même direction sur la structure de base (2).

3. Plaque intermédiaire selon l'une quelconque des revendications précédentes, **caractérisée en ce que** la structure d'assemblage (3) forme, pour l'extrémité (E1) du fût (F1, F2) d'une première série de fûts (F1, F2), un rebord (31) qui entoure au moins partiellement l'extrémité (E1) par emboîtement, et pour l'extrémité (E2) d'un fût (F1, F2) d'une deuxième série de fûts (F1, F2) positionnée immédiatement au-dessus ou en dessous de la première série, une pièce d'adaptation (32), qui s'engage au moins partiellement dans l'extrémité (E2).

4. Plaque intermédiaire selon la revendication 1, **caractérisée en ce que** le bord de l'assiette (10) présente une hauteur supérieure à zéro et le fond de l'assiette (9) s'étend parallèlement à la structure de base (2) et forme une face fermée ou présente au moins un évidement (4).

5. Plaque intermédiaire selon l'une quelconque des revendications précédentes, **caractérisée en ce que** la structure d'assemblage (3) est circulaire et présente des sections de cercle (11) avec le diamètre (D1, D2) et des sections de cercle (7) avec un autre diamètre (D3, D4), dans laquelle les sections de cercle (7, 11) présentent de préférence une hauteur, qui correspond à la hauteur du bord de l'assiette (10) ou à une partie de la hauteur du bord de l'assiette (10) et s'étendent en commençant au fond de l'assiette (9) en direction de la structure de base (2).

6. Plaque intermédiaire selon la revendication précédente, **caractérisée en ce que** le bord de l'assiette (10) présente une première région se raccordant à la structure de base (2) avec le diamètre constant (D1, D2) et une deuxième région se raccordant à celle-ci en direction du fond de l'assiette (9), s'étendant de préférence jusqu'au fond de l'assiette (9), qui présente en périphérie alternativement des sections de cercle (7, 11) avec un diamètre (D1, D2) et avec l'autre diamètre (D3, D4).

7. Plaque intermédiaire selon la revendication 5, **caractérisée en ce que** les sections de cercle (7, 11) sont formées en périphérie et sont disposées l'une derrière l'autre dans une direction perpendiculaire à la structure de base (2).

8. Plaque intermédiaire selon l'une quelconque des revendications précédentes, **caractérisée en ce que** la structure de base (2) présente entre les structures d'assemblage individuelles (3), lorsqu'il y a plusieurs structures d'assemblage (3), au moins un évidement (4), à travers lequel par exemple de l'eau de condensation peut s'écouler.

9. Plaque intermédiaire selon l'une quelconque des revendications précédentes, **caractérisée en ce qu'**au moins un passage est formé comme fente d'aération (14) dans la structure de base (2) et/ou dans la structure d'assemblage (3), de telle manière que de l'humidité puisse s'écouler ou que de la vapeur humide puisse s'évaporer.

10. Plaque intermédiaire selon la revendication précédente, **caractérisée en ce que** ladite au moins une fente d'aération (14) est formée à ou près d'au moins un bord où la structure de base (2) se prolonge dans la structure d'assemblage (3) ou le fond de l'assiette (9) se prolonge dans le bord de l'assiette (10), et ladite au moins une fente d'aération (14) s'étend de préférence partiellement dans la structure de base (2) et dans la structure d'assemblage (3) ou dans le fond de l'assiette (9) et dans le bord de l'assiette (10).

11. Plaque intermédiaire selon l'une quelconque des revendications précédentes, **caractérisée en ce que** la plaque intermédiaire (1) est réalisée en une seule pièce et présente une épaisseur de paroi moyenne comprise entre 0,4 mm et 1,2 mm.

12. Plaque intermédiaire selon l'une quelconque des revendications précédentes, **caractérisée en ce que** la plaque intermédiaire (1) a essentiellement la longueur et la largeur d'un support pour une pile de fûts et présente au moins localement, sur au moins un côté longitudinal ou transversal, un chanfrein (5) qui dépasse de la structure de base (2) de préférence dans la direction opposée à la direction de saillie de la structure d'assemblage (3) et empêche un glissement de la plaque intermédiaire (1) sur le support, par exemple une palette normalisée.

13. Plaque intermédiaire selon l'une quelconque des revendications précédentes, **caractérisée en ce que** la plaque intermédiaire (1) est constituée de matière plastique, en particulier de polystyrène ou d'acrylonitrile-butadiène-styrène, et est façonnée par un procédé d'emboutissage ou par étirage ou par moulage par injection et est ensuite en option chanfreinée ou estampée.

14. Plaque intermédiaire selon l'une quelconque des revendications précédentes, **caractérisée en ce que** la plaque intermédiaire (1) est réutilisable et forme une pile compacte pour le transport par l'engagement des pièces d'adaptation (32) d'une plaque intermédiaire (1) dans les rebords (31) d'une autre plaque intermédiaire (1).

15. Plaque intermédiaire selon l'une quelconque des revendications précédentes, **caractérisée en ce que** la plaque intermédiaire (1) relie l'une à l'autre chaque fois deux couches de fûts identiques (F1, F2) empilées verticalement l'une au-dessus de l'autre, dont les extrémités des fûts (E1, E2) sont orientées de façon identique et dans laquelle les couches individuelles ne présentent aucun décalage horizontal entre elles, du fait que chacune des structures d'assemblage (3) entoure une extrémité (E1) d'un fût (F1, F2) d'une couche et la maintient de préférence serrée et chacune des structures d'assemblage (3) est maintenue de préférence serrée dans une extrémité (E2) d'un fût d'une couche voisine.

16. Combinaison d'une plaque intermédiaire avec des fûts présentant des formes des extrémités de fût identiques ou différentes, dans laquelle la plaque intermédiaire est une plaque intermédiaire selon l'une quelconque des revendications 1 à 15.
